# EUROPÄISCHE PATENTSCHRIFT

(11) **EP 1 348 500 B1**
(45) Veröffentlichungstag und Bekanntmachung des Hinweises auf die Patenterteilung: **16.04.2008**
(21) Anmeldenummer: 02006964.7
(22) Anmeldetag: 27.03.2002
(51) Int. Cl.: B21D 43/09

(54) **Vorrichtung zum intermittierenden Zuführen eines bandförmigen Rohlings**
Device to intermittently feed a band-shaped blank into a press
Dispositif d'alimentation intermittente d'une bande dans une presse

(43) Veröffentlichungstag der Anmeldung: 01.10.2003
(73) Patentinhaber: BRUDERER AG, CH-9320 Frasnacht-Arbon (CH)
(72) Erfinder: Eigenmann, Oskar, 9320 Arbon (CH)
(74) Vertreter: Blum, Rudolf Emil

(56) Entgegenhaltungen:
- US-A- 2 320 659
- US-A- 3 758 011
- US-A- 5 150 022
- US-A- 5 761 978
- PATENT ABSTRACTS OF JAPAN vol. 016, no. 380 (M-1295), 14. August 1992 (1992-08-14) & JP 04 123824 A (YAMADA DOBBY CO LTD), 23. April 1992 (1992-04-23)

## Beschreibung

Die vorliegende Erfindung betrifft eine Vorrichtung zum intermittierenden Zuführen eines bandförmigen Rohlings zu einer mit Werkzeugen zum intermittierenden Bearbeiten des bandförmigen Rohlings ausgerüsteten Presse, welche Vorrichtung mindestens einen intermittierend arbeitenden elektrischen Servomotor mit einer Antriebswelle, eine auf einer Oberwelle angeordnete obere Walze und eine auf einer Unterwelle angeordnete untere Walze aufweist, von welchen Walzen mindestens eine in Antriebsverbindung mit dem mindestens einen Servomotor steht, welche Walzen dazu bestimmt sind, den zuzuführenden Rohling durch ein beidseitiges Klemmen zu ergreifen und durch eine intermittierende Rotationsbewegung intermittierend vorzuschieben. Eine solche Presse ist vom Dokument US 2 320 659 A bekannt.

Die hier angesprochenen Pressen sind insbesondere schnelllaufende Pressen mit Hubzahlen bis zu 2000 Hübe/Minute. Diese Pressen sind mit Werkzeugen zur Bearbeitung eines (oder mehrerer) zugeführten bandförmigen Rohlings ausgerüstet, wobei Stanzarbeiten, Prägearbeiten, Biegearbeiten, ein Vernieten, ein Herstellen von Gewinden etc. durchgeführt werden.

Die Bewegung des bandförmigen Rohlings, der in der Presse bearbeitet wird, erfolgt dabei intermittierend, also schrittweise. Während einem Bearbeitungsschritt, z.B. einem Stanzen, erfolgt offensichtlich keine Vorwärtsbewegung des bandförmigen Rohlings. Oft wird er durch in den Werkzeugen angeordnete Fangstifte genau positioniert, also arretiert. Nach der Beendigung des Bearbeitungsschrittes, nach dem beispielsweise ein Stanzwerkzeug aus dem durchgestanzten Loch hinausbewegt worden ist, wird der bandförmige Rohling um eine vorgegebene Strecke vorgeschoben und wieder angehalten, so dass der nächstfolgende Bearbeitungsschritt durchgeführt werden kann.

Die Zufuhr- bzw. Vorschubbewegung des bandförmigen Rohlings erfolgt durch einen (oder mehrere beim Eintritt und beim Austritt der Presse angeordnete) Zufuhr- bzw. Vorschubapparat (bzw. Vorschubapparate), der den bandförmigen Rohling intermittierend von einer Vorratsrolle abzieht und der Presse zuführt.

Solche Vorschubapparate sind in unterschiedlichen Ausführungen bekannt geworden. Gemäss einer dieser bekannten Ausführungen weist der Vorschubapparat Klemmzangen auf. Diese Klemmzangen führen eine lineare Hinund Herbewegung aus. Zum Verschieben wird der bandförmige Rohling durch die Zangen geklemmt. Während der Rückwärtsbewegung der Zangen ist der bandförmige Rohling freigegeben. Weiter wird der Rohling bei gewissen Bearbeitungsvorgängen während dem Stanzvorgang selbst kurzzeitig freigegeben. Eine weitere bekannte Ausführung weist oszillierende, Drehbewegungen ausführende Segmentwalzen auf. Zum Vorschieben wird der bandförmige Rohling durch die in Vorschubrichtung rotierenden Segmentwalzen geklemmt. Während dem Rückwärtsrotieren in die Ausgangsstellung ist der bandförmige Rohling von den Segmentwalzen freigegeben. Auch in diesem Fall wird der Rohling bei gewissen Bearbeitungsvorgängen während dem Stanzvorgang selbst kurzzeitig freigegeben. Aufgrund der hohen Hubzahlen schnelllaufender, moderner Pressen treten durch den oszillierenden Betrieb sehr hohe Beschleunigungen und Verzögerungen auf, welche zu hohen Trägheitskräften der Bauteile der Vorschubapparate führen. Weitere Trägheitskräfte sind durch den zu bearbeitenden, von einer Vorratsrolle abgezogenen Rohling selbst bedingt.

Als Ergänzung zu den bekannten mechanisch angetriebenen Vorschubapparate sind Vorschubapparate bekannt geworden, die von einem elektrischen Servomotor angetrieben werden. Solche Servomotoren werden von mehreren Firmen hergestellt und verkauft. Der Betrieb dieser Servomotoren wird elektronisch gesteuert. Diese neuen Vorschubapparate weisen als Vorschubelemente vollständig zylinderförmige, auf Wellen angeordnete Vorschubwalzen auf, die intermittierend immer im gleichen Drehsinn rotieren.

Beim Durchführen einer Bearbeitungsoperation in einer Presse ist es oft notwendig, eine äusserst präzise Ausrichtung des bandförmigen Rohlings zu erzielen, beispielsweise wenn die der Vorschubvorrichtung zugeordnete Presse mit einem Folgewerkzeug ausgerüstet ist. Gemäss einem Vorgehen werden Positionierstifte verwendet, welche kurz vor dem eigentlichen Bearbeitungsschritt in vorgestanzte Löcher hineinbewegt werden, um ein präzises Stanzen zu ermöglichen. Während dem eigentlichen Bearbeitungsschritt, also z.B. dem Stanzen eines Loches, wird der bandförmige Rohling nur durch diese Positionierstifte gehalten und zentriert und die Klemmung ebenfalls durch die Walzen des Vorschubapparates aufgehoben. Das heisst, dass mindestens eine der Walzen vom bandförmigen Rohling abgehoben werden muss. Somit muss diese Walze zusammen mit der sie tragenden Welle nicht nur eine intermittierende Rotationsbewegung, sondern auch eine oszillierende Lüftbewegung senkrecht zum bandförmigen Rohling ausführen.

Währenddem nun durch die Verwendung der bekannten Servomotoren in Vorschubapparaten eine Anzahl der bisherigen mechanischen Bauteile mit ihren Trägheitsmassen wegfallen, enthalten bekannte servomotorgetriebene Vorschubapparate immer noch eine beträchtliche Anzahl von mechanischen Bauteilen mit ihren Trägheitsmassen.

Da diese Bauteile aufgrund ihrer Massen bei den hohen Beschleunigungen und Verzögerungen auch Verdrehbewegungen durchführen, welche die Präzision der Bearbeitung negativ beeinflussen, und weiter zu Schwingungen neigen, muss auch im Falle eines Antriebes mittels Servomotor diesen Bauteilen immer noch grosse Aufmerksamkeit geschenkt werden.

Es ist eine Ausbildung eines Vorschubapparates mit einem Servomotor bekannt geworden, bei welcher die Antriebswelle des Servomotors mit der Walzenwelle und der Walze einstückig ausgebildet ist und die Antriebsverbindung zwischen den genannten Antriebs- bzw. Walzenwellen beim servomotorfernen Ende der Wellen stattfindet.

Diese Ausbildung weist jedoch verschiedene die Präzision der Bearbeitung negativ beeinflussende Nachteile auf.

Da die eine Walzenwelle einstückig mit der Motorwelle ausgebildet ist, muss die Motorwelle und damit der gesamte Antriebsmotor als Spezialanfertigung ausgebildet sein. Es kann kein allgemein erhältlicher Serienmotor verwendet werden.

Abhängig vom jeweils herzustellenden Erzeugnis werden einer Stanzpresse unterschiedliche bandförmige Rohlinge zugeführt und solche bandförmige Rohlinge werden auch weiter unterschiedlich bearbeitet. Da die Vorschubwalzen den bandförmigen Rohlingen zur Förderung derselben dementsprechend angepasst sein müssen, müssen die Vorschubwalzen von Fall zu Fall ausgetauscht werden. Zudem sind Vorschubwalzen Abnützungen ausgesetzt und müssen nachgeschliffen werden. Das heisst, dass auch in einem solchen Fall abgenützte Vorschubwalzen durch frische Vorschubwalzen ersetzt werden, da offensichtlich der Betrieb der Stanzpresse nicht während dem äusserst präzisen Nachschleifprozess unterbrochen sein soll.

Bei der genannten bekannten Ausführung muss zum Ausbauen der Walzen bei einem Walzenwechsel die mit der Walzenwelle einstückig ausgebildete Motorwelle komplett ausgebaut werden. Zusätzlich müssen die Ölräume für das Schmieröl der vorhandenen Lager geöffnet werden.

Die mittels Zahnrädern erfolgende Antriebsübertragung von der mit der Motorwelle einstückig ausgebildeten Walzenwelle auf die andere Walzenwelle, also von der Oberwelle zur Unterwelle, erfolgt beim servotomorfernen Ende der Wellen. Dieses führt zu einer langen Verdrehstrecke von der Mitte der einen (direkt getriebenen) Walze zur anderen Walze, die sich äusserst negativ auf das Synchronverhalten der zwei Walzen und damit auf die Vorschubgenauigkeit auswirkt. Da eine in radialer Richtung erfolgende Bewegung der Oberwelle gegen die Unterwelle und von dieser weg erfolgt, muss zwischen den zwei Wellen eine diese Bewegung erlaubende Kupplungsvorrichtung, z.B. eine Oldham-Kupplung vorhanden sein. Bei der genannten bekannten Ausführung ist diese Kupplung ebenfalls beim servomotorfernen Ende der Wellen angeordnet, womit eine weitere, aufwändige Lagerung der Oldham-Welle vorhanden ist und eine zusätzliche, Verdrehungen bewirkende Drehmasse vorhanden ist.

Ziel der Erfindung ist eine Vorrichtung zum intermittierenden Zuführen eines bandförmigen Rohlings zu einer mit Werkzeugen zum intermittierenden Bearbeiten des bandförmigen Rohlings ausgerüsteten Presse zu schaffen, deren Bauteile minimale Trägheitsmassen aufweisen, symmetrische Verdrehstrecken aufweisen und ein äusserst einfaches Ausbauen der Walzen für ein Walzenwechsel derselben ermöglicht.

Ein weiteres Ziel der Erfindung ist eine Vorrichtung der eingangs genannten Art zu schaffen, bei welcher jede Welle einen axial servomotorseitigen ersten Wellenabschnitt und einen in einem axialen Abstand vom ersten Wellenabschnitt angeordneten, servomotorfernen, zweiten Wellenabschnitt aufweist, und bei welcher eine jeweilige Walze zwischen dem ersten und dem zweiten Wellenabschnitt geklemmt gehalten ist.

Noch ein weiteres Ziel der Erfindung ist eine Vorrichtung zum intermittierenden Zuführen eines bandförmigen Rohlings zu schaffen, bei welcher der servomotorferne, zweite Wellenabschnitt von einer sich auf denselben abstützenden Spannschraube axial durchsetzt ist, die im Schraubeingriff mit dem servomotornahen, ersten Wellenabschnitt steht, mittels welcher Spannschraube die zwei Wellenabschnitte gegeneinander und damit gegen die jeweilige, dazwischen angeordnete Walze gespannt sind, so dass die zwischen den zwei Wellenabschnitten angeordnete Walze geklemmt gehalten ist.

Ein noch weiteres Ziel der Erfindung ist eine Vorrichtung zum intermittierenden Zuführen eines bandförmigen Rohlings zu schaffen, bei welcher die Antriebswelle des Servomotors über eine radiale Relativbewegungen ermöglichende Kupplungsvorrichtung mit der Oberwalze verbunden ist.

Noch ein weiteres Ziel der Erfindung ist eine Vorrichtung zum intermittierenden Zuführen eines bandförmigen Rohlings zu schaffen, bei welcher die Antriebswelle des Servomotors über eine radiale Relativbewegungen ermöglichende mehrteilige Kupplungseinheit mit der Oberwelle verbunden ist, und die Unterwelle frei drehbar in einem Rahmen der Vorrichtung gelagert ist. Ein weiteres Ziel der Erfindung ist eine Vorrichtung zum intermittierenden Zuführen eines bandförmigen Rohlings zu schaffen, bei welcher jede Welle einen axial servomotorseitigen, ersten Wellenabschnitt und einen in einem axialen Abstand vom ersten Wellenabschnitt angeordneten servomotorfernen, zweiten Wellenabschnitt aufweist, eine jeweilige Walze zwischen dem ersten und dem zweiten Wellenabschnitt geklemmt gehalten ist, und bei welcher der servomotorseitige, erste Wellenabschnitt der Unterwelle mit der Antriebswelle des Servomotors in Verbindung steht.

Die durch die Erfindung erreichten Vorteile sind im wesentlichen darin zu sehen, dass die sich bewegenden Bauteile eine kleine Trägheitsmasse aufweisen, dass kurze Verdrehstrecken vorhanden sind und die Wartung von Abnützungen ausgesetzten Bauteilen sehr einfach durchgeführt werden kann, indem der Ausbau von zu wartenden Bauteilen sehr einfach sein kann.

Durch die Schraubverbindung zwischen den Wellenabschnitten kann bei einem Walzenwechsel ein Demontieren der Walzen durch ein Zugreifen mittels Werkzeugen von aussen erfolgen, ohne dass die Ölräume, in welchen das Schmieröl vorhanden ist, geöffnet werden müssen.

Es kann ein genormter Serienmotor verwendet werden, welcher eine grosse Flexibilität in bezug auf die angetriebenen Bauteile ermöglicht, insbesondere einer Weiterentwicklung derselben. Weiter ist keine besondere Lagerung der Welle der Oldham-Kupplung notwendig, da diese von der Motorlagerung übernommen ist. Da keine zusätzliche Wellenkupplung erforderlich ist, wird die Gesamtdrehmasse kleiner.

Weil die Wellenenden auf der servomotorfernen Seite vollständig frei liegen, müssen beim Demontieren der Walzen die servomotorfernen Wellenabschnitte, nachdem die Spannschrauben entfernt worden sind, lediglich etwas verschoben werden um die Walzen zu entfernen.

Nachfolgend wird der Gegenstand der Erfindung anhand von Ausführungsbeispiele zeigenden Zeichnungen näher erläutert. Es zeigt:
Figur 1 einen Schnitt durch eine erste Ausführung der erfindungsgemässen Vorrichtung;
Figur 2 einen Teil in Figur 1, in einem vergrösserten Massstab gezeichnet;
Figur 3 die ersten und zweiten Abschnitte der Oberwelle und der Unterwelle sowie der oberen und unteren Vorschubwalze in einer axial auseinandergezogenen Darstellung;
Figur 4 einen Schnitt entlang der Linie IV-IV der Figur 1;
Figur 5 einen Schnitt entlang der Linie V - V der Figur 1;
Figur 6 einen Schnitt entlang der Linie VI-VI der Figur 1;
Figur 7 im vergrösserten Massstab das Detail A in der Figur 6;
Figur 8 einen Schnitt durch einen Teil der Vorrichtung, bei dem der Servomotor mit dem Antriebszahnrad und der Kreuzscheibe der Oldham-Kupplung demontiert sind;
Figur 8a den Flansch des Servomotors mit montiertem Antriebszahnrad und einem Teil der Oldham-Kupplung;
Figur 8b die Kreuzscheibe der Oldham-Kupplung;
Figur 9 einen Schnitt durch eine weitere Ausführung der erfindungsgemässen Vorrichtung;
Figur 10 einen Schnitt durch einen Teil der in der Figur 9 gezeigten Vorrichtung , bei der der Antrieb für die Unterwalze demontiert ist; und
Figur 10a den demontierten Antrieb für die Unterwalze gemäss der in der Figur 9 und Figur 10 gezeigten Ausführung.

Die Vorrichtung weist ein Gehäuse 1 auf. Ein erster Servomotor 2, von welchem vereinfacht die elektronische Steuerung 3 angedeutet ist, ist bei seinem Flansch 4 über Schraubbolzen 5 am Gehäuse 1 angeflanscht.

Dieser erste Servomotor 2 ist in an sich bekannter Weise derart gesteuert, dass er schrittweise intermittierende Drehbewegungen ausführt. Die Dauer und das Ausmass eines jeweiligen Schrittes der Drehbewegung werden abhängig von der in der nachgeschalteten Presse durchzuführenden Bearbeitung gesteuert. Dieser Servomotor 2 weist eine Antriebswelle 6 auf.

Im Gehäuse 1 sind die Oberwelle 8, 9 mit der oberen Vorschubwalze 10 und die Unterwelle 20, 21 mit der unteren Vorschubwalze 22 angeordnet, welche den zuzuführenden bandförmigen Rohling 7, üblicherweise ein Metallband, intermittierend vorschieben.

Die Oberwelle ist in einen axial servomotorseitigen ersten Wellenabschnitt 8 und einen in einem axialen Abstand von diesem ersten Wellenabschnitt 8 angeordneten servomotorfernen, zweiten Wellenabschnitt 9 aufgeteilt. Zwischen diesen Wellenabschnitten 8, 9 ist eine obere Vorschubwalze 10 geklemmt gehalten.

Der servomotorferne, zweite Wellenabschnitt 9 ist von einer sich auf ihm abstützende Spannschraube 11 axial durchsetzt, die mit dem servomotorseitigen, ersten Wellenabschnitt 8 im Schraubeingriff steht.

Durch diese Spannschraube 11 sind die zwei Wellenabschnitte 8, 9 gegeneinander gespannt, so dass die zwischen diesen Wellenabschnitten 8, 9 angeordnete obere Vorschubwalze 10 geklemmt gehalten ist.

Diese obere Vorschubwalze 10, die aus mehreren Teilen besteht und sehr leicht gebaut ist, weist die Form eines hohlen Kreiszylinders mit einem axialen Innenraum 12 mit einer Innenumfangswand 13 und zwei Endflächenabschnitten 14 und 15 auf. Siehe Figur 3.

Der Übergangsbereich 16 zwischen dem Endflächenabschnitt 14 und der Innenumfangswand 13 des Innenraumes 12 weist die Form eines Kegelstumpfmantels auf. Gleicherweise weist der Übergangsbereich 17 zwischen dem Endflächenabschnitt 15 und der Innenumfangswand 13 des Innenraumes 12 die Form eines Kegelstumpfmantels auf.

Die einander zugekehrten Enden der Wellenabschnitte 8, 9 weisen ebenfalls einen kegelstumpfmantelförmigen Abschnitt 18 bzw. 19 auf.

Es ist somit ersichtlich, dass nach erfolgtem Anziehen der Spannschraube 11 die einander entsprechenden kegelstumpfmantelförmigen Abschnitte 16, 18 bzw. 17, 19 aneinander anliegen, so dass die dazwischen angeordnete obere Vorschubwalze 10 geklemmt und geführt gehalten ist.

Ebenfalls ersichtlich ist, dass zum Ausbauen der oberen Vorschubwalze 10 lediglich die Spannschraube 11 gelöst und durch eine Öffnung im Gehäuse 1, durch welche die Spannschraube 11 zugänglich ist, weggezogen werden muss. Dann kann die Vorschubwalze ohne weiteres ausgebaut werden.

Dieser Zustand ist rein beispielsweise im Zusammenhang mit den noch zu beschreibenden unteren Wellenabschnitten 20, 21 und der unteren Vorschubwalze 22 in der Figur 3 dargestellt. Die axialen Abstände, auf die noch eingegangen wird, sind übertrieben gross dargestellt.

Die Unterwelle 20, 21 ist ebenfalls in einen axial servomotorseitigen, ersten Wellenabschnitt 20 und einen in einem axialen Abstand von diesem ersten Wellenabschnitt 20 angeordneten servomotorfernen, zweiten Wellenabschnitt 21 aufgeteilt. Zwischen diesen Wellenabschnitten 20, 21 ist die untere Vorschubwalze 22 geklemmt gehalten.

Der servomotorferne, zweite Wellenabschnitt 21 ist von einer sich auf ihm abstützenden Spannschraube 23 axial durchsetzt, die mit dem servomotorseitigen, ersten Wellenabschnitt 20 im Schraubeingriff steht.

Durch diese Spannschraube 23 sind die zwei Wellenabschnitte 21, 22 gegeneinander gespannt, so dass die zwischen diesen Wellenabschnitten 21, 22 angeordnete untere Vorschubwalze 22 geklemmt gehalten ist.

Diese untere Vorschubwalze 22, die aus mehreren Teilen besteht und sehr leicht gebaut ist, weist die Form eines hohlen Kreiszylinders mit einem axialen Innenraum 24 mit einer Innenumfangswand 25 und zwei Endflächenabschnitten 26 und 27 auf.

Der Übergangsbereich 28 zwischen dem Endflächenabschnitt 26 und der Innenumfangswand 25 des Innenraumes 24 weist die Form eines Kegelstumpfmantels auf. Gleicherweise weist der Übergangsbereich 29 zwischen dem Endflächenabschnitt 27 und der Innenumfangswand 25 des Innenraumes 24 die Form eines Kegelstumpfmantels auf.

Die einander zugekehrten Enden der Wellenabschnitte 20, 21 weisen ebenfalls einen kegelstumpfmantelförmigen Abschnitt 30 bzw. 31 auf.

Es ist somit ersichtlich, dass nach erfolgtem Anziehen der Spannschraube 23 die einander entsprechenden kegelstumpfmantelförmigen Abschnitte 28, 30 bzw. 29, 31 aneinander anliegen, so dass die dazwischen angeordnete untere Vorschubwalze 22 geklemmt und geführt gehalten ist.

Ebenfalls ersichtlich ist, dass zum Ausbauen der unteren Vorschubwalze 22 lediglich die Spannschraube 23 gelöst und durch eine Öffnung im Gehäuse 1, durch welche die Spannschraube 23 zugänglich ist, weggezogen werden muss. Dann kann die Vorschubwalze 22 ohne weiteres ausgebaut werden.

Dieser Zustand ist in der Figur 3 dargestellt.

Der servomotorseitige, erste Abschnitt 8 der Oberwelle und der servomotorseitige erste Abschnitt 20 der Unterwelle verbleiben an Ort, wie beispielsweise in der Figur 2 gezeigt ist. Sie werden also nicht verschoben. Der servomotorferne, zweite Abschnitt 9 der Oberwelle und der servomotorferne zweite Abschnitt 21 der Unterwelle sind bei gelösten Spannschrauben 11, 23 in Richtung des Pfeiles C axial verschoben worden. Damit liegen die Vorschubwalzen 10, 22 frei und können von den Wellen entfernt werden. Zu bemerken ist, dass in der Figur 3 die axialen Abstände der Bauteile übertrieben gross gezeichnet sind. Der freie Raum zwischen den jeweiligen Abschnitten, das heisst deren Abstand muss nur derart gross sein, dass die Walzen zum Entnehmen in radialer Richtung frei verschoben werden können.

Es wird nun auf die Figuren 8 und 10 verwiesen. Der servomotorseitige, erste Abschnitt 8 der Oberwelle ist über ein Wälzlager 32 in einer noch zu beschreibenden Schwinge 33, d.h. dem Schwingenabschnitt 33a gelagert. Der Schmierstoffraum des Wälzlagers 32 ist mittels Dichtungen 34a, 34b abgedichtet.

Der servomotorferne, zweite Abschnitt 9 der Oberwelle ist über Wälzlager 35 im Schwingenabschnitt 33b gelagert. Der Schmierstoffraum des Wälzlagers 35 ist mittels Dichtungen 36a, 36b abgedichtet.

Der servomotorseitige, erste Abschnitt 20 der Unterwelle ist über ein Wälzlager 36 und 92 im Gehäuse 1 gelagert. Der Schmierstoffraum des Wälzlagers 36 ist mittels einer Dichtung 37 abgedichtet.

Der servomotorferne, zweite Abschnitt 21 der Unterwelle ist über ein Wälzlager 38 im Gehäuse 1 gelagert. Der Schmierstoffraum des Wälzlagers 38 ist mittels Dichtungen 39a, 39b abgedichtet.

Es ist also ersichtlich, dass sämtliche Lager der Wellenabschnitte 8,9,20,21 in jeweils eigenen Schmierstoff- bzw. Schmierölkammern angeordnet sind und somit das oben erwähnten Ausbauen der Vorschubwalzen 10,22 ohne irgendwelches Öffnen von Schmierstoffkammern durchführbar ist. Damit sind die entsprechenden Walzenwechsel der Vorschubwalzen 10, 22, sehr einfach durchzuführen.

Gemäss einer ersten bevorzugten Ausführung steht die in der Schwinge 33 gelagerte Oberwelle, das heisst genau, der im Schwingenabschnitt 33a gelagerte servomotorseitige, erste Wellenabschnitt 8 der Oberwelle in Antriebsverbindung mit dem ersten Servomotor 1.

Der erste Wellenabschnitt 8 ist mit einer Oldham-Kupplung 40 verbunden, von welcher in der Fig. 8b die Kreuzscheibe 41 separat dargestellt ist. Diese Oldham-Kupplung 40 ist notwendig, weil der erste Wellenabschnitt 8 (und offensichtlich alle mit ihm verbundene Teile der Vorrichtung) Querbewegungen relativ zur ortsfesten Antriebswelle 6 des Servomotors 2 durchführt.

Diese Oldham-Kupplung 40 ist von einem oberen Stirnzahnrad 42 gefolgt, das mit einem unteren Stirnzahnrad 43 kämmt, welches mit dem servomotorseitigen, ersten Wellenabschnitt 20 der Unterwelle verbunden ist.

Die Verbindung des oberen Stirnzahnrades 42 mit der Antriebswelle 6 des Servomotors 2 erfolgt durch eine mehrteilige Spannhülse mit einem ersten Spannhülsenteil 44 und einem zweiten Spannhülsenteil 45.

Das Zusammenwirken der Spannhülsenteile 44, 45 erfolgt mittels Ringspannelementen 46. Die Spannschrauben sind mit der Bezugsziffer 47 aufgezeigt.

Das obere Stirnzahnrad 42 ist einstückig mit dem zweiten Spannhülsenteil 45 ausgebildet, womit eine beträchtliche Ersparnis an bewegten Massen erreicht wird.

Als bevorzugte Ausführung ist der servomotornahe Teil der Oldham-Kupplung ebenfalls einstückig mit dem zweiten Spannhülsenteil 45 ausgebildet.

Gemäss einer weiteren bevorzugten Ausführung sind keine Stirnzahnräder vorhanden, so dass die untere Vorschubwalze 22 lediglich durch Reibeingriff mit dem Metallband 7 rotiert wird.

Eine noch weiter bevorzugte Ausführung ist in der Figuren 9, 10, 10a dargestellt. Bei dieser Ausführung wird die Oberwalze 10 durch Reibeingriff mit dem Metallband rotiert.

Bei dieser Ausführung ist der servomotorseitige zweite Wellenabschnitt 20 der Unterwelle vom Servomotor 2 angetrieben. Dabei ist dieser Wellenabschnitt 20 einstückig mit dem zweiten Spannhülsenteil 45 ausgebildet, so dass wiederum eine minimale rotierende Masse vorliegt.

Nachfolgend wird nun die der Lüftbewegung der Oberwelle, das heisst der der oberen Vorschubwalze 10 zugeordneten Teile der Vorrichtung, beschrieben.

Auf dem Gewindespindelgehäuse 67 ist ein weiterer Servomotor 48 angeordnet. Seine elektronische Steuerung, d.h. deren Gehäuse, ist mit 49 angedeutet.

Dieser Servomotor 48 läuft oszillierend, wechselt also nach jedem Rotationsbewegungsschritt seine Drehrichtung.

Dieser Servomotor 48 dient zum Antrieb einer Gewindespindel 50. Die Antriebswelle des Servomotors 48 ist mit der Bezugsziffer 51 angedeutet. Die Verbindung zwischen der Antriebswelle 51 des Servomotors 48 und der Gewindespindel 50 erfolgt mittels einer mehrteiligen Spannhülse, die einen ersten Spannhülsenteil 52, einen zweiten Spannhülsenteil 53 und Ringspannelemente 54 aufweist. Die Spannhülsenteile 52, 53 werden mittels Spannschrauben 55 gegeneinander gespannt.

Der zweite Spannhülsenteil 53 ist über Wälzlager 56 im Gewindespindelgehäuse 67 gelagert. Weiter ist die Gewindespindel 50 einstückig mit dem zweiten Spannhülsenteil 53 ausgebildet. Zum Montieren wird daher die Gewindespindel 50 zusammen mit dem zweiten Spannhülsenteil 53 über das Wälzlager 56 in das Gewindespindelgehäuse 67 eingebaut. Danach wird der erste Spannhülsenteil 52 auf den zweiten Spannhülsenteil 53 aufgesetzt und die Antriebswelle 51 des Servomotors 48 eingesetzt. Damit wird der Servomotor 48 nach der Gewindespindel 50 ausgerichtet.

Mit anderen Worten, die Gewindespindel 50 ist unabhängig vom Servomotor 48 spielfrei gelagert, da sich dessen Positionierung nach der vorhandenen Position der Gewindespindel 50 richtet.

Dadurch, dass Ringspannelemente zur Verbindung mit der glatten Motorwelle dienen, kann ein genormter Servomotor, also keine Spezialanfertigung, verwendet werden.

Auf der Gewindespindel 50 ist eine Verstellmutter 57 angeordnet. Diese Verstellmutter 57 steht über Gleitsteine 58 in Eingriff mit einem Kulissenhebel in Form eines doppelarmigen Hebels 59. Aus der Figur 4 ist ersichtlich, dass die Verstellmutter 57 eine Nase 93 aufweist, die in den Kulissenhebel 59 eingreift, womit die Verstellmutter 57 gegen Verdrehung gesichert ist.

Dieser doppelarmige Hebel ist zweiteilig ausgebildet. Der erste Teil besteht aus den gabelförmig angeordneten ersten Armen 63, 64, in welchen jeweils der Gleitstein 58 angeordnet ist. Diese Arme 63, 64 verlaufen zu einer Welle 60, der Lüftwelle, welche im Gewindespindelgehäuse 67 gelagert ist, so dass der doppelarmige Hebel 59 im Gewindespindelgehäuse 67 gelagert ist. Die Welle 60 ist mittels Dichtungen 61, 62 öldicht abgedichtet, so dass ein geschlossenes Gewindespindelgehäuse 67, als geschlossener Schmierölraum vorhanden ist, in welchem die Gewindespindel 50 und die oben beschriebenen Bauteile wartungsfrei in einem geschlossenen Raum angeordnet sind.

Die Welle 60 ragt bei beiden Enden aus dem Gewindespindelgehäuse 67 hinaus. An diesen Enden sind Gabelhebel 65, 66 aufgeklemmt. Die Gabelhebel 65, 66 bilden den zweiten Teil des doppelarmigen Hebels 59.

Diese Gabelhebel 65 bzw. 66 sind über eine Kugelkopfverbindung an einem oberen Schaftabschnitt 68 bzw. 69 einer Steuerstange 70 bzw. 71 angelenkt, welche oberen Schaftabschnitte 68 bzw. 69 mit unteren Schaftabschnitten 72 bzw. 73 verschraubt sind.

Dadurch, dass die oberen Schaftabschnitte 68 bzw. 69 der Steuerstangen 70 bzw. 71 mit den unteren Schaftabschnitten 72 bzw. 73 verschraubt sind, kann deren Länge und entsprechend die Position der Schwinge 33 genau eingestellt werden. Die Schaftabschnitte 68 bzw. 69 und 72 bzw. 73 sind mittels einer Kontermutter 74 bzw. 75 gegen ein Verdrehen gesichert.

Die Steuerstangen 70 bzw. 71, das heisst ihre unteren Schaftabschnitte 72 bzw. 73, greifen in die Schwinge 33 ein, das heisst in die zwei Schwingenabschnitte 33a bzw. 33b.

Dabei ragen die unteren Schaftabschnitte 72 bzw. 73 durch jeweils eine Öffnung 76 der Schwinge 33, in welcher Öffnung 76 eine Schulter 77 angeordnet ist (siehe Figuren 6 und 7). Weiter endet jeder untere Schaftabschnitt 72 bzw. 73 in einem Auflagekopf 78.

Die Schwinge 33, in welcher die obere Vorschubwalze 10 gelagert ist, ist bei ihrem den Steuerstangen 70 bzw. 71 entgegengesetzten Ende mit einer Welle 79 verbunden. Diese Welle 79 ist im Gehäuse 1 gelagert. Die Lager 80, 80a der Welle 79 sind in den Figuren 4 und 5 eingezeichnet.

Es ist somit ersichtlich, dass die Schwinge 33 mit der darin gelagerten oberen Vorschubwalze 10 um die Welle 79 erfolgende Schwenkbewegungen durchführen kann. Damit kann die obere Vorschubwalze 10 gegen die untere Vorschubwalze 22 mit dem sich darauf befindlichen Metallband 7, welches in Richtung des Pfeiles B vorgeschoben wird, und gegen dieses von diesem weg bewegt werden.

In der Figur 6 sind zusätzlich der Bandeinlauftisch 81 und der Bandauslauftisch 82 eingezeichnet, auf welchen Tischen 81, 82 das Metallband 7 beidseitig der unteren Vorschubwalze 22 aufliegt.

Die Schwinge 33 ist durch Druckfedern 83, 84 gegen die untere Vorschubwalze 22 gespannt.

Der Anpressdruck der Druckfedern 83, 84 wird mittels Gewindespindeln 85, 86 und Kontermuttern 87, 88, die sich auf dem Gewindespindelgehäuse 67 abstützen, eingestellt.

Das Einstellen erfolgt mit Hilfe eines Ablesens der Position der auf den Druckfedern 83, 84 aufliegenden Scheiben 89, 90 an der Skala 91. Offensichtlich ist beiden Druckfedern 83, 84 je eine Skala zugeordnet.

Es wird nochmals auf die Figuren 6 und 7 verwiesen.

Im Betrieb der Vorrichtung rotiert der weitere Servomotor 48 vorerst in einer ersten Drehrichtung, so dass die Gewindespindel 50 rotiert und ein Absenken der Steuerstangen 70, 71 verursacht. Damit wird die Schwinge 33 mit der darin gelagerten oberen Vorschubwalze 10 aufgrund der Druckfedern 83, 84 nach unten, also gegen die untere Vorschubwalze 22, geschwenkt. In der Endstellung dieser Schwenkbewegung liegt die obere Vorschubwalze 10 unter Ausübung eines Druckes auf dem auf der unteren Vorschubwalze 22 liegenden Metallband 7 auf.

In diesem Zeitpunkt rotiert jedoch der weitere Servomotor 48 im selben Drehsinn weiter. Damit ergibt sich ein Leerhub, der durch die Stellung des Auflagekopfes 78 relativ zur Schulter 77 gemäss Figur 7 gegeben ist, das heisst, der Auflagekopf 78 weist einen Abstand von der Schulter 77 auf. Der Auflagekopf 78 wirkt folglich nicht mehr auf die Schwinge 33 ein. Damit ist garantiert, dass der Walzenanpressdruck auf das Metallband 7 durch die Druckfedern sicher erhalten bleibt.

Wenn darauf die Rotationsrichtung des weiteren Servomotors 48 geändert wird, um die Schwinge 33 hochzuschwenken, erfolgt die Beschleunigung des Servomotors 48 bevor der Auflagekopf 78 zur Anlage an die Schulter 77 kommt. Da somit zum Lüften der Schwinge 33 der weitere Servomotor 48 bereits in der entsprechenden Rotationsrichtung dreht bevor eine entsprechende Einwirkung auf die Schwinge 33 erfolgt, steht bezüglich dem Betrieb des Servomotors 48 eine längere Beschleunigungszeit zur Verfügung, so dass entsprechend die Maximalhubzahl der Vorschubvorrichtung und weiter die Maximalhubzahl der Presse erhöht wird, so dass die Arbeitsleistung der Presse erhöht ist.

| **Bezugszeichenliste** | |
|---|---|
| 1 | Gehäuse |
| 2 | erster Servomotor |
| 3 | elektronische Steuerung |
| 4 | Motorflansch |
| 5 | Schraubbolzen |
| 6 | Antriebswelle des Servomotors 2 |
| 7 | Metallband, zuzuführender bandförmiger Rohling |
| 8 | servomotorseitiger erster Abschnitt der Oberwelle |
| 9 | servomotorferner, zweiter Abschnitt der Oberwelle |
| 10 | obere Vorschubwalze |
| 11 | Spannschraube |
| 12 | Innenraum der oberen Vorschubwalze |
| 13 | Innenumfangswand des Innenraumes |
| 14, 15 | Endflächenabschnitte der oberen Vorschubwalze |
| 16 | Übergangsbereich bei 14 |
| 17 | Übergangsbereich bei 15 |
| 18 | kegelstumpfmantelförmiger Abschnitt von 8 |
| 19 | kegelstumpfmantelförmiger Abschnitt von 9 |
| 20 | servomotorseitiger, erster Abschnitt der Unterwelle |
| 21 | servomotorferner, zweiter Abschnitt der Unterwelle |
| 22 | untere Vorschubwalze |
| 23 | untere Spannschraube |
| 24 | Innenraum der unteren Vorschubwalze |
| 25 | Innenumfangswand des Innenraumes |
| 26, 27 | Endflächenabschnitte der unteren Vorschubwalze |
| 28 | Übergangsbereich bei 26 (Kegelstumpf) |
| 29 | Übergangsbereich bei 27 (Kegelstumpf) |
| 30 | kegelstumpfmantelförmiger Abschnitt von 20 |
| 31 | kegelstumpfmantelförmiger Abschnitt von 21 |
| 32 | Wälzlager von 8 |
| 33 | Schwinge |
| 33a | Schwingenabschnitt |
| 33b | Schwingenabschnitt |
| 34a, b | Dichtungen bei 32 |
| 35 | Wälzlager von 9 |
| 36 | Wälzlager |
| 37 | Dichtung bei 35 |
| 38 | Wälzlager |
| 39a, 39b | Dichtungen bei 38 |
| 40 | Oldham-Kupplung |
| 41 | Kreuzscheibe |
| 42 | oberes Stirnzahnrad |
| 43 | unteres Stirnzahnrad |
| 44 | erster Spannhülsenteil |
| 45 | zweiter Spannhülsenteil |
| 46 | Ringspannelemente |
| 47 | Spannschrauben |
| 48 | weiterer Servomotor |
| 49 | elektronische Steuerung |
| 50 | Gewindespindel |
| 51 | Antriebswelle von 48 |
| 52 | erster Spannhülsenteil |
| 53 | zweiter Spannhülsenteil |
| 54 | Ringspannelemente |
| 55 | Spannschrauben |
| 56 | Wälzlager |
| 57 | Verstellmutter |
| 58 | Gleitstein |
| 59 | Kulissenhebel (doppelarmiger Hebel) |
| 60 | Welle, Lüftwelle |
| 61, 62 | Dichtungen |
| 63, 64 | gabelförmige, erste Arme von 59 |
| 65, 66 | Gabelhebel |
| 67 | Gewindespindelgehäuse |
| 68, 69 | oberer Schaftabschnitt (Kugelkopfverbindung) |
| 70, 71 | Steuerstange |
| 72, 73 | unterer Schaftabschnitt |
| 74, 75 | Kontermutter |
| 76 | Öffnung in der Schwinge |
| 77 | Schulter |
| 78 | Auflagekopf |
| 79 | (Schwingen-)Welle |
| 80, 80a | Wellen-Lager |
| B | Pfeil |
| 81 | Bandeinlauftisch |
| 82 | Bandauslauftisch |
| 83, 84 | Druckfedern |
| 85, 86 | Gewindespindel |
| 87, 88 | Kontermutter |
| 89, 90 | Scheibe |
| 91 | Skala |
| C | Pfeil |
| 92 | Wälzlager |
| 93 | Nase |

## Patentansprüche

1. Vorrichtung zum intermittierenden Zuführen eines bandförmigen Rohlings (7) zu einer mit Werkzeugen zum intermittierenden Bearbeiten des bandförmigen Rohlings (7) ausgerüsteten Presse, welche Vorrichtung mindestens einen intermittierend arbeitenden elektrischen Servomotor (2) mit einer Antriebswelle (6), eine auf einer Oberwelle (8, 9) angeordnete obere Walze (10) und eine auf einer Unterwelle (20, 21) angeordnete untere Walze (22) aufweist, von welchen Walzen (10, 22) mindestens eine in Antriebsverbindung mit dem mindestens einen Servomotor (2) steht, welche Walzen (10, 22) dazu bestimmt sind, den zuzuführenden Rohling (7) durch ein beidseitiges Klemmen zu ergreifen und durch eine intermittierende Rotationsbewegung intermittierend vorzuschieben, wobei jede Welle (8, 9; 20, 21) einen axial servomotorseitigen ersten Wellenabschnitt (8; 20) und einen in einem axialen Abstand vom ersten Wellenabschnitt (8; 20) angeordneten, servomotorfernen, zweiten Wellenabschnitt (9; 21) aufweist, und dass eine jeweilige Walze (10; 22) zwischen dem ersten (8; 20) und dem zweiten Wellenabschnitt (9; 21) geklemmt gehalten ist, **dadurch gekennzeichnet, daß** jeder servomotorferne, zweite Wellenabschnitt (9; 21) von einer sich auf demselben abstützenden Spannschraube (11; 23) axial durchsetzt ist, die im Schraubeingriff mit dem servomotornahen ersten Wellenabschnitt (8; 20) steht, mittels welcher Spannschraube (11; 23) die zwei Wellenabschnitte (8, 9; 20, 21) gegeneinander und damit gegen die jeweilige dazwischen angeordnete Walze (10; 22) gespannt sind, so dass die zwischen den zwei Wellenabschnitten (8, 9; 20, 21) angeordnete Walze (10; 22) geklemmt gehalten ist.

2. Vorrichtung nach Anspruch 1, **dadurch gekennzeichnet, dass** jede Walze (10; 22) die Form eines hohlen Kreiszylinders mit einem axialen Innenraum (12; 24) mit einer Innenumfangswand (13; 25) und zwei Endflächenabschnitten (14, 15; 26, 27) aufweist, dass der Übergangsbereich (16, 17; 28, 29) zwischen der Innenumfangswand (13; 25) und den jeweiligen Endflächenabschnitten (14, 15; 26, 27) die Form eines Kegelstumpfmantels aufweist, dass die einander zugekehrten Enden der Wellenabschnitte (8, 9; 20, 21) jeweils einen weiteren kegelstumpfmantelförmigen Abschnitt (18, 19; 30, 31) aufweisen, welche weitere kegelstumpfmantelförmigen Abschnitte (18, 19; 30, 31) der Wellenabschnitte (8, 9; 20, 21) an den kegelstumpfmantelförmigen Übergangsbereichen (16, 17; 28, 29) der Walzen (10; 22) anliegen.

3. Vorrichtung nach Anspruch 1, **dadurch gekennzeichnet, dass** die Antriebswelle (6) des Servomotors (2) mit einem ersten Stirnzahnrad (42) verbunden ist, welches erste Stirnzahnrad (42) in Achsrichtung der Antriebswelle von einer radiale Relativbewegungen ermöglichende mehrteiligen Kupplungsvorrichtung (40) gefolgt ist, welche Kupplungsvorrichtung (40) ihrerseits mit der Oberwelle (8, 9) verbunden ist und welches erste Stirnzahnrad (42) mit einem zweiten, mit der Unterwelle (20, 21) verbundenen Stirnzahnrad (43) kämmt.

4. Vorrichtung nach Anspruch 3, **dadurch gekennzeichnet, dass** die Kupplungsvorrichtung (40) eine Oldham-Kupplung aufweist.

5. Vorrichtung nach Anspruch 3, **dadurch gekennzeichnet, dass** das erste Stirnzahnrad (42) mittels einer mehrteiligen Spannhülsenvorrichtung (44, 45, 46) mit der Antriebswelle (6) des Servomotors (2) verbunden ist.

6. Vorrichtung nach Anspruch 5, **dadurch gekennzeichnet, dass** das erste Stirnzahnrad (42) einstückig mit einem Teil (45) der mehrteiligen Spannhülsenvorrichtung (44, 45, 46) ausgebildet ist.

7. Vorrichtung nach Anspruch 5, **dadurch gekennzeichnet, dass** ein Teil der mehrteiligen Kupplungsvorrichtung (40) einstückig mit einem Teil (45) der mehrteiligen Spannhülsenvorrichtung (44, 45, 46) ausgebildet ist.

8. Vorrichtung nach Anspruch 3, **dadurch gekennzeichnet, dass** die Oberwelle (8, 9) gegen die Unterwelle (20, 21) und von derselben weg bewegbar in einer Schwinge (33) gelagert ist.

9. Vorrichtung nach Anspruch 1, **dadurch gekennzeichnet, dass** die Antriebswelle (6) des mindestens einen Servomotors (2) mit dem servomotorseitigen ersten Wellenabschnitt (20) der Unterwelle (20, 21) verbunden ist.

10. Vorrichtung nach Anspruch 9, **dadurch gekennzeichnet, dass** der servomotorseitige erste Wellenabschnitt (20) der Unterwelle (20, 21) mittels einer mehrteiligen Spannhülsenvorrichtung (44, 45, 46) mit der Antriebswelle (6) des Servomotors (2) verbunden ist.

11. Vorrichtung nach Anspruch 10, **dadurch gekennzeichnet, dass** der servomotorseitige erste Wellenabschnitt (20) der Unterwelle (20, 21) einstückig mit einem Teil (45) der mehrteiligen Spannhülsenvorrichtung (44, 45, 46) ausgebildet ist.

12. Vorrichtung nach Anspruch 1, **dadurch gekennzeichnet, dass** die Oberwelle (8, 9) in Antriebsverbindung mit dem mindestens einen Servomotor (2) steht und gegen die Unterwelle (20, 21) und von derselben weg bewegbar in einer Schwinge (33) gelagert ist, wobei die Antriebswelle (6) des Servomotors (2) über eine radiale Relativbewegungen ermöglichende Kupplungsvorrichtung (40) mit der Oberwelle (8, 9) antriebsverbunden ist.

13. Vorrichtung nach Anspruch 12, dass an einer Stelle zwischen dem Servomotor (2) und der Kupplungsvorrichtung (40) ein erstes mit der Antriebswelle (6) verbundenes Stirnzahnrad (42) angeordnet ist, welches mit einem zweiten, mit der Unterwelle (20, 21) verbundenen Stirnzahnrad (43) kämmt.

14. Vorrichtung nach Anspruch 12, **dadurch gekennzeichnet, dass** die Kupplungsvorrichtung (40) eine Oldham-Kupplung aufweist.

15. Vorrichtung nach Anspruch 13, **dadurch gekennzeichnet, dass** das erste Stirnzahnrad (42) mittels einer mehrteiligen Spannhülsenvorrichtung (44, 45, 46) mit der Antriebswelle (6) des Servomotors (2) verbunden ist.

16. Vorrichtung nach Anspruch 15, **dadurch gekennzeichnet, dass** das erste Stirnzahnrad (42) einstückig mit einem Teil der mehrteiligen Spannhülsenvorrichtung (44, 45, 46) ausgebildet ist.

17. Vorrichtung nach Anspruch 13, **dadurch gekennzeichnet, dass** ein Teil der mehrteiligen Kupplungsvorrichtung (40) einstückig mit einem Teil der mehrteiligen Spannhülsenvorrichtung (44, 45, 46) ausgebildet ist.

18. Vorrichtung nach Anspruch 12, **dadurch gekennzeichnet, dass** jede Walze (10; 22) die Form eines hohlen Kreiszylinders mit einem axialen Innenraum (12; 24) mit einer Innenumfangswand (13; 25) und zwei Endflächenabschnitte (14, 15; 26, 27) aufweist, dass der Übergangsbereich (16, 17; 28, 29) zwischen der Innenumfangswand (13; 25) und den jeweiligen Endflächenabschnitten (14, 15; 26, 27) die Form eines Kegelstumpfmantels aufweist, dass die einander zugekehrten Enden der Wellenabschnitte (8, 9; 20, 21) jeweils weitere kegelstumpfmantelförmigen Abschnitte (18, 19; 30, 31) aufweisen, welche weiteren kegelstumpfmantelförmigen Abschnitte (18, 19; 30, 31) der Wellenabschnitte (8, 9; 20, 21) an den kegelstumpfmantelförmigen Übergangsbereichen (16, 17; 28, 29) der Walzen (10, 22) anliegen.

19. Vorrichtung nach Anspruch 1, **dadurch gekennzeichnet, dass** die Vorrichtung ein Gehäuse (1) aufweist und die obere Walze (10) in Antriebsverbindung mit dem mindestens einen Servomotor (2) steht, wobei die Antriebswelle (6) des Servomotors (2) über eine radiale Relativbewegungen ermöglichende mehrteilige Kupplungsvorrichtung (40) mit der Oberwelle (8, 9) verbunden ist und die Unterwelle (20, 21) frei drehbar im Gehäuse (1) gelagert ist.

20. Vorrichtung nach Anspruch 19, **dadurch gekennzeichnet, dass** die Kupplungsvorrichtung (40) eine Oldham-Kupplung aufweist.

21. Vorrichtung nach Anspruch 20, **dadurch gekennzeichnet, dass** die mehrteilige Kupplungsvorrichtung (40) mittels einer mehrteiligen Spannhülsenvorrichtung (44, 45, 46) mit der Antriebswelle (6) des Servomotors (2) verbunden ist.

22. Vorrichtung nach Anspruch 21, **dadurch gekennzeichnet, dass** ein Teil der mehrteiligen Kupplungsvorrichtung (40) einstückig mit einem Teil (45) der mehrteiligen Spannhülsenvorrichtung (44, 45, 46) ausgebildet ist.

23. Vorrichtung nach Anspruch 19, **dadurch gekennzeichnet, dass** jede Walze (10; 22) die Form eines hohlen Kreiszylinders mit einem axialen Innenraum (12; 24) mit einer Innenumfangswand (13; 25) und zwei Endflächenabschnitte (14, 15; 26, 27) aufweist, dass der Übergangsbereich (16, 17; 28, 29) zwischen der Innenumfangswand (13; 25) und den jeweiligen Endflächenabschnitten (14, 15; 26, 27) die Form eines Kegelstumpfmantels aufweist, dass die einander zugekehrten Enden der Wellenabschnitte (8, 9; 20, 21) jeweils einen weiteren kegelstumpfmantelförmigen Abschnitt (18, 19; 30, 31) aufweisen, welche weiteren kegelstumpfmantelförmigen Abschnitte (18, 19; 30, 31) der Wellenabschnitte (8, 9; 20, 21) an den kegelstumpfförmigen Übergangsbereichen (16, 17; 28, 29) der Walzen (10; 22) anliegen.

24. Vorrichtung nach Anspruch 1, **dadurch gekennzeichnet, dass** die untere Walze (22) in Antriebsverbindung mit dem mindestens einen Servomotor (2) steht und die Oberwelle (8, 9) gegen die Unterwelle (20, 21) und von derselben weg bewegbar in einer Schwinge (33) gelagert ist, wobei der servomotorseitige, erste Wellenabschnitt (20) der Unterwelle (20; 21) mit der Antriebswelle (6) des Servomotors (2) in Verbindung steht.

25. Vorrichtung nach Anspruch 24, **dadurch gekennzeichnet, dass** der servomotorseitige, erste Wellenabschnitt (20) der Unterwelle (20; 21) mittels einer mehrteiligen Spannhülsenvorrichtung (44, 45, 46) mit der Antriebswelle (6) des Servomotors (2) verbunden ist.

26. Vorrichtung nach Anspruch 25, **dadurch gekennzeichnet, dass** der servomotorseitige, erste Wellenabschnitt (20) der Unterwelle (20; 21) einstückig mit einem Teil (45) der zweiteiligen Spannhülsenvorrichtung (44, 45, 46) ausgebildet ist.

27. Vorrichtung nach Anspruch 26, **dadurch gekennzeichnet, dass** jede Walze (10; 22) die Form eines hohlen Kreiszylinders mit einem axialen Innenraum (12; 24) mit einer Innenumfangswand (13; 25) und zwei Endflächenabschnitte (14, 15; 26, 27) aufweist, dass der Übergangsbereich (16, 17; 28, 29) zwischen der Innenumfangswand (13; 25) und den jeweiligen Endflächenabschnitten (14, 15; 26, 27) die Form eines Kegelstumpfmantels aufweist, dass die einander zugekehrten Enden der Wellenabschnitte (8, 9; 20, 21) jeweils einen weiteren kegelstumpfmantelförmigen Abschnitt (18, 19; 30, 31) aufweisen, welche weiteren kegelstumpfmantelförmigen Abschnitte (18, 19; 30, 31) der Wellenabschnitte (8, 9; 20, 21) an den kegelstumpfmantelförmigen Übergangsbereichen (16, 17; 28, 29) der Walzen (10; 22) anliegen.

## Claims

1. A device for intermittently supplying a band-shaped blank (7) to a press equipped with tools for intermittently working the band-shaped blank (7), which device has at least one intermittently operating electric servo (2), with a driving shaft (6), an upper roller (10) arranged on an upper shaft (8, 9) and a lower roller (22) arranged on a lower shaft (20, 21), at least one of which rollers (10, 22) is in a drive connection with the at least one servo (2), which rollers (10, 22) are intended to grip, through clamping on both sides, the blank (7) to be supplied and to advance it intermittently through an intermittent rotary movement, wherein each shaft (8, 9; 20, 21) has a first shaft portion (8; 20) located at the end closest to the servo axially and a second shaft portion (9; 21) remote from the servo and arranged at a distance axially from the first shaft portion (8; 20), and in that [sic] a respective roller (10; 22) is held clamped between the first (8; 20) and the second (9; 21) shaft portions, **characterised in that** each second shaft portion (9; 21) remote from the servo is traversed axially by a clamping screw (11; 23) supported thereon and in threaded engagement with the first shaft portion (8; 20) located close to the servo, by means of which clamping screw (11; 23) the two shaft portions (8, 9; 20, 21) are clamped against each other and thereby against the respective roller (10; 22) arranged therebetween, so that the roller (10; 22) arranged between the two shaft portions (8, 9; 20, 21) is held clamped.

2. A device according to claim 1, **characterised in that** each roller (10; 22) has the form of a hollow circular cylinder with an axial interior (12; 24) having an inner circumferential wall (13; 25) and two end face portions (14, 15; 26, 27), **in that** the transition region (16, 17; 28, 29) between the inner circumferential wall (13; 25) and the respective end face portions (14, 15; 26, 27) has the form of a truncated-cone shell, **in that** the facing ends of the shaft portions (8, 9; 20, 21) each have a further truncated-cone-shell-shaped portion (18, 19; 30, 31), which further truncated-cone-shell-shaped portions (18, 19; 30, 31) of the shaft portions (8, 9; 20, 21) contact the truncated-cone-shell-shaped transition regions (16, 17; 28, 29) of the rollers (10; 22).

3. A device according to claim 1, **characterised in that** the driving shaft (6) of the servo (2) is connected to a first spur gear (42), which first spur gear (42) is in the axial direction of the driving shaft followed by a multipart coupling device (40) enabling radial relative movements, which coupling device (40) is for its part connected to the upper shaft (8, 9) and which first spur gear (42) meshes with a second spur gear (43) connected to the lower shaft (20, 21).

4. A device according to claim 3, **characterised in that** the coupling device (40) has an Oldham coupling.

5. A device according to claim 3, **characterised in that** the first spur gear (42) is connected to the driving shaft (6) of the servo (2) by means of a multipart clamping sleeve device (44, 45, 46).

6. A device according to claim 5, **characterised in that** the first spur gear (42) is integral with a part (45) of the multipart clamping sleeve device (44, 45, 46).

7. A device according to claim 5, **characterised in that** a part of the multipart coupling device (40) is integral with a part (45) of the multipart clamping sleeve device (44, 45, 46).

8. A device according to claim 3, **characterised in that** the upper shaft (8, 9) is mounted in a link (33) so as to be movable towards the lower shaft (20, 21) and away therefrom.

9. A device according to claim 1, **characterised in that** the driving shaft (6) of the at least one servo (2) is connected to the first shaft portion (20), located at the end closest to the servo, of the lower shaft (20, 21).

10. A device according to claim 9, **characterised in that** the first shaft portion (20), located at the end closest to the servo, of the lower shaft (20, 21) is connected to the driving shaft (6) of the servo (2) by means of a multipart clamping sleeve device (44, 45, 46).

11. A device according to claim 10, **characterised in that** the first shaft portion (20), located at the end closest to the servo, of the lower shaft (20, 21) is integral with a part (45) of the multipart clamping sleeve device (44, 45, 46).

12. A device according to claim 1, **characterised in that** the upper shaft (8, 9) is in a drive connection with the at least one servo (2) and is mounted in a link (33) so as to be movable towards the lower shaft (20, 21) and away therefrom, the driving shaft (6) of the servo (2) being in a drive connection with the upper shaft (8, 9) via a coupling device (40) enabling radial relative movements.

13. A device according to claim 12, [**characterised**] in that a first spur gear (42) connected to the driving shaft (6) is arranged at a site between the servo (2) and the coupling device (40), which spur gear (42) meshes with a second spur gear (43) connected to the lower shaft (20, 21).

14. A device according to claim 12, **characterised in that** the coupling device (40) has an Oldham coupling.

15. A device according to claim 13, **characterised in that** the first spur gear (42) is connected to the driving shaft (6) of the servo (2) by means of a multipart clamping sleeve device (44, 45, 46).

16. A device according to claim 15, **characterised in that** the first spur gear (42) is integral with a part of the multipart clamping sleeve device (44, 45, 46).

17. A device according to claim 13, **characterised in that** a part of the multipart coupling device (40) is integral with a part of the multipart clamping sleeve device (44, 45, 46).

18. A device according to claim 12, **characterised in that** each roller (10; 22) has the form of a hollow circular cylinder with an axial interior (12; 24) having an inner circumferential wall (13; 25) and two end face portions (14, 15; 26, 27), **in that** the transition region (16, 17; 28, 29) between the inner circumferential wall (13; 25) and the respective end face portions (14, 15; 26, 27) has the form of a truncated-cone shell, **in that** the facing ends of the shaft portions (8, 9; 20, 21) each have further truncated-cone-shell-shaped portions (18, 19; 30, 31), which further truncated-cone-shell-shaped portions (18, 19; 30, 31) of the shaft portions (8, 9; 20, 21) contact the truncated-cone-shell-shaped transition regions (16, 17; 28, 29) of the rollers (10, 22).

19. A device according to claim 1, **characterised in that** the device has a housing (1) and the upper roller (10) is in a drive connection with the at least one servo (2), the driving shaft (6) of the servo (2) being connected to the upper shaft (8, 9) via a multipart coupling device (40) enabling radial relative movements and the lower shaft (20, 21) being mounted in the housing (1) so as to be freely rotatable.

20. A device according to claim 19, **characterised in that** the coupling device (40) has an Oldham coupling.

21. A device according to claim 20, **characterised in that** the multipart coupling device (40) is connected to the driving shaft (6) of the servo (2) by means of a multipart clamping sleeve device (44, 45, 46).

22. A device according to claim 21, **characterised in that** a part of the multipart clamping device (40) is integral with a part (45) of the multipart clamping sleeve device (44, 45, 46).

23. A device according to claim 19, **characterised in that** each roller (10; 22) has the form of a hollow circular cylinder with an axial interior (12; 24) having an inner circumferential wall (13; 25) and two end face portions (14, 15; 26, 27), **in that** the transition region (16, 17; 28, 29) between the inner circumferential wall (13; 25) and the respective end face portions (14, 15; 26, 27) has the form of a truncated-cone shell, **in that** the facing ends of the shaft portions (8, 9; 20, 21) each have a further truncated-cone-shell-shaped portion (18, 19; 30, 31), which further truncated-cone-shell-shaped portions (18, 19; 30, 31) of the shaft portions (8, 9; 20, 21) contact the truncated-cone-shell-shaped transition regions (16, 17; 28, 29) of the rollers (10; 22).

24. A device according to claim 1, **characterised in that** the lower roller (22) is in a drive connection with the at least one servo (2) and the upper shaft (8, 9) is mounted in a link (33) so as to be movable towards the lower shaft (20, 21) and away therefrom, the first shaft portion (20), located at the end closest to the servo, of the lower shaft (20; 21) being connected to the driving shaft (6) of the servo (2).

25. A device according to claim 24, **characterised in that** the first shaft portion (20), located at the end closest to the servo, of the lower shaft (20; 21) is connected to the driving shaft (6) of the servo (2) by means of a multipart clamping sleeve device (44, 45, 46).

26. A device according to claim 25, **characterised in that** the first shaft portion (20), located at the end closest to the servo, of the lower shaft (20; 21) is integral with a part (45) of the two-part clamping sleeve device (44, 45, 46).

27. A device according to claim 26, **characterised in that** each roller (10; 22) has the form of a hollow circular cylinder with an axial interior (12; 24) having an inner circumferential wall (13; 25) and two end face portions (14, 15; 26, 27), **in that** the transition region (16, 17; 28, 29) between the inner circumferential wall (13; 25) and the respective end face portions (14, 15; 26, 27) has the form of a truncated-cone shell, **in that** the facing ends of the shaft portions (8, 9; 20, 21) each have a further truncated-cone-shell-shaped portion (18, 19; 30, 31), which further truncated-cone-shell-shaped portions (18, 19; 30, 31) of the shaft portions (8, 9; 20, 21) contact the truncated-cone-shell-shaped transition regions (16, 17; 28, 29) of the rollers (10; 22).

## Revendications

1. Dispositif d'amenée intermittente d'un feuillard (7) à une presse équipée d'outils destinés à usiner par intermittence le feuillard (7), lequel dispositif comprend au moins un servomoteur électrique (2) fonctionnant par intermittence doté d'un arbre d'entraînement (6), un rouleau supérieur (10) disposé sur un arbre supérieur (8, 9) et un rouleau inférieur (22) disposé sur un arbre inférieur (20, 21), rouleaux (10, 22) parmi lesquels au moins un est en liaison d'entraînement avec le au moins un servomoteur (2), lesquels rouleaux (10, 22) sont définis pour que le feuillard (7) devant être amené soit saisi par une pince à deux côtés et avancé par intermittence grâce à un déplacement rotatif intermittent, chaque arbre (8, 9 ; 20, 21) comprenant une première section d'arbre (8 ; 20) côté servomoteur dans le sens axial et une seconde section d'arbre (9 ; 21), distante du servomoteur, disposée à distance axiale de la première section d'arbre (8 ; 20), et en ce qu'un rouleau respectif (10 ; 22) est maintenu serré entre la première section d'arbre (8 ; 20) et la seconde section d'arbre (9 ; 21), **caractérisé en ce que** chaque seconde section d'arbre (9 ; 21), distante du servomoteur, est traversée dans le sens axial par une vis de serrage (11 ; 23) s'appuyant sur ladite section, laquelle vis est en prise de vissage avec la première section d'arbre (8 ; 20) proche du servomoteur, vis de serrage (11 ; 23) au moyen de laquelle les deux sections d'arbre (8, 9 ; 20, 21) sont serrées l'une contre l'autre et de ce fait contre le rouleau (10 ; 22) respectif disposé entre celles-ci, de sorte que l'arbre (10 ; 22) disposé entre les deux sections d'arbre (8, 9 ; 20, 21) est maintenu serré.

2. Dispositif selon la revendication 1, **caractérisé en ce que** chaque rouleau (10 ; 22) présente la forme d'un cylindre circulaire creux doté d'un espace intérieur axial (12 ; 24) comprenant une paroi périphérique interne (13 ; 25) et deux sections de surface d'extrémité (14, 15 ; 26, 27), **en ce que** la zone de transition (16, 17 ; 28, 29) entre la paroi périphérique intérieure (13 ; 25) et les sections de surface d'extrémité (14, 15 ; 26, 27) respectives présente la forme d'une enveloppe tronconique, **en ce que** les extrémités tournées les unes vers les autres des sections d'arbre (8, 9 ; 20, 21) comprennent respectivement une autre section en forme d'enveloppe tronconique (18, 19 ; 30, 31), lesquelles autres sections en forme d'enveloppe tronconique (18, 19 ; 30, 31) des sections d'arbre (8, 9 ; 20, 21) reposent contre les zones de transition en forme d'enveloppe tronconique (16, 17 ; 28, 29) des rouleaux (10 ; 22).

3. Dispositif selon la revendication 1, **caractérisé en ce que** le rouleau d'entraînement (6) du servomoteur (2) est relié à une première roue dentée conique (42), laquelle première roue dentée conique (42) est suivie dans la direction axiale de l'arbre d'entraînement par un dispositif de couplage (40) en plusieurs parties permettant des déplacements relatifs radiaux, lequel dispositif de couplage (40) est relié pour sa part à l'arbre supérieur (8, 9) et laquelle première roue dentée conique (42) s'engrène avec une seconde roue dentée conique (43) reliée à l'arbre inférieur (20, 21).

4. Dispositif selon la revendication 3, **caractérisé en ce que** le dispositif de couplage (40) comprend un joint d'Oldham.

5. Dispositif selon la revendication 3, **caractérisé en ce que** la première roue dentée conique (42) est reliée au moyen d'un dispositif à douilles de serrage en plusieurs pièces (44, 45, 46) à l'arbre d'entraînement (6) du servomoteur (2).

6. Dispositif selon la revendication 5, **caractérisé en ce que** la première roue dentée conique (42) est conçue de manière solidaire avec une partie (45) du dispositif à douilles de serrage en plusieurs pièces (44, 45, 46).

7. Dispositif selon la revendication 5, **caractérisé en ce qu'**une partie du dispositif de couplage en plusieurs pièces (40) est conçue de manière solidaire avec une partie (45) du dispositif à douilles de serrage en plusieurs pièces (44, 45, 46).

8. Dispositif selon la revendication 3, **caractérisé en ce que** l'arbre supérieur (8, 9) est logé dans une coulisse (33) de manière à pouvoir être rapproché de l'arbre inférieur (20, 21) et éloigné de celui-ci.

9. Dispositif selon la revendication 1, **caractérisé en ce que** l'arbre d'entraînement (6) du au moins un servomoteur (2) est relié à la première section d'arbre (20) côté servomoteur de l'arbre inférieur (20, 21).

10. Dispositif selon la revendication 9, **caractérisé en ce que** la première section d'arbre (20) côté servomoteur de l'arbre inférieur (20, 21) est reliée au moyen d'un dispositif à douilles de serrage en plusieurs pièces (44, 45, 46) à l'arbre d'entraînement (6) du servomoteur (2).

11. Dispositif selon la revendication 10, **caractérisé en ce que** la première section d'arbre côté servomoteur (20) de l'arbre inférieur (20, 21) est conçue de manière solidaire avec une partie (45) du dispositif à douilles de serrage en plusieurs pièces (44, 45, 46).

12. Dispositif selon la revendication 1, **caractérisé en ce que** l'arbre supérieur (8, 9) est en liaison d'entraînement avec le au moins un servomoteur (2) et est logé dans une coulisse (33) de manière à pouvoir se rapprocher de l'arbre inférieur (20, 21) et s'en éloigner, l'arbre d'entraînement (6) du servomoteur (2) étant en liaison d'entraînement avec l'arbre supérieur (8,9) par l'intermédiaire d'un dispositif de couplage (40) permettant des déplacements relatifs radiaux.

13. Dispositif selon la revendication 12, **caractérisé en ce qu'**une première roue dentée conique (42) reliée à l'arbre d'entraînement (6), laquelle s'engrène avec une seconde roue dentée conique (43) reliée à l'arbre inférieur (20, 21), est disposée à un endroit situé entre le servomoteur (2) et le dispositif de couplage (40).

14. Dispositif selon la revendication 12, **caractérisé en ce que** le dispositif de couplage (40) comprend un joint d'Oldham.

15. Dispositif selon la revendication 13, **caractérisé en ce que** la première roue dentée conique (42) est reliée à l'arbre d'entraînement (6) du servomoteur (2) au moyen d'un dispositif à douilles de serrage en plusieurs pièces (44, 45, 46).

16. Dispositif selon la revendication 15, **caractérisé en ce que** la première roue dentée conique (42) est conçue de manière solidaire avec une partie du dispositif à douilles de serrage en plusieurs pièces (44, 45, 46).

17. Dispositif selon la revendication 13, **caractérisé en ce qu'**une partie du dispositif de couplage en plusieurs pièces (40) est conçue de manière solidaire avec une partie du dispositif à douilles de serrage en plusieurs pièces (44, 45, 46).

18. Dispositif selon la revendication 12, **caractérisé en ce que** chaque rouleau (10 ; 22) présente la forme d'un cylindre circulaire creux doté d'un espace intérieur axial (12 ; 24) comprenant une paroi périphérique intérieure (13 ; 25) et deux sections de surface d'extrémité (14, 15 ; 26, 27), **en ce que** la zone de transition (16, 17 ; 28, 29) entre la paroi périphérique intérieure (13 ; 25) et les sections de surface d'extrémité (14, 15 ; 26, 27) respectives présente la forme d'une enveloppe tronconique, **en ce que** les extrémités tournées les unes vers les autres des sections d'arbre (8, 9 ; 20, 21) comprennent respectivement d'autres sections en forme d'enveloppe tronconique (18, 19 ; 30, 31), lesquelles autres sections en forme d'enveloppe tronconique (18, 19 ; 30, 31) des sections d'arbre (8, 9 ; 20, 21) reposent contre les zones de transition en forme d'enveloppe tronconique (16, 17 ; 28, 29) des rouleaux (10 , 22).

19. Dispositif selon la revendication 1, **caractérisé en ce que** le dispositif comprend un boîtier (1) et le rouleau supérieur (10) est en liaison d'entraînement avec le au moins un servomoteur (2), l'arbre d'entraînement (6) du servomoteur (2) étant relié par un dispositif de couplage (40) en plusieurs pièces permettant des déplacements relatifs radiaux à l'arbre supérieur (8, 9) et l'arbre inférieur (20, 21) étant logé librement en rotation dans le boîtier (1).

20. Dispositif selon la revendication 19, **caractérisé en ce que** le dispositif de couplage (40) comprend un joint d'Oldham.

21. Dispositif selon la revendication 20, **caractérisé en ce que** le dispositif de couplage en plusieurs pièces (40) est relié au moyen d'un dispositif à douilles de serrage en plusieurs pièces (44, 45, 46) à l'arbre d'entraînement (6) du servomoteur (2).

22. Dispositif selon la revendication 21, **caractérisé en ce qu'**une partie du dispositif de couplage en plusieurs pièces (40) est conçue de manière solidaire avec une partie (45) du dispositif à douilles de serrage en plusieurs pièces (44, 45, 46).

23. Dispositif selon la revendication 19, **caractérisé en ce que** chaque rouleau (10 ; 22) présente la forme d'un cylindre circulaire creux doté d'un espace intérieur axial (12 ; 24) comprenant une paroi périphérique intérieure (13 ; 25) et deux sections de surface d'extrémité (14, 15 ; 26, 27), **en ce que** la zone de transition (16, 17 ; 28, 29) entre la paroi périphérique intérieure (13 ; 25) et les sections de surface d'extrémité (14, 15 ; 26, 27) respectives présente la forme d'une enveloppe tronconique, **en ce que** les extrémités tournées les unes vers les autres des sections d'arbre (8, 9 ; 20, 21) comprennent respectivement une autre section en forme d'enveloppe tronconique (18, 19 ; 30, 31), lesquelles autres sections en forme d'enveloppe tronconique (18, 19 ; 30, 31) des sections d'arbre (8, 9 ; 20, 21) reposent contre les zones de transition en forme d'enveloppe tronconique (16, 17 ; 28, 29) des rouleaux (10 ; 22).

24. Dispositif selon la revendication 1, **caractérisé en ce que** le rouleau inférieur (22) est en liaison d'entraînement avec le au moins un servomoteur (2) et l'arbre supérieur (8, 9) est logé dans une coulisse (33) de manière à pouvoir se rapprocher de l'arbre inférieur (20, 21) et s'en éloigner, la première section d'arbre côté servomoteur (20) de l'arbre inférieur (20, 21) étant en liaison avec l'arbre d'entraînement (6) du servomoteur (2).

25. Dispositif selon la revendication 24, **caractérisé en ce que** la première section d'arbre côté servomoteur (20) de l'arbre inférieur (20 ; 21) est reliée à l'arbre d'entraînement (6) du servomoteur (2) au moyen d'un dispositif à douilles de serrage en plusieurs pièces (44, 45, 46).

26. Dispositif selon la revendication 25, **caractérisé en ce que** la première section d'arbre côté servomoteur (20) de l'arbre inférieur (20 ; 21) est conçue de manière solidaire avec une partie (45) du dispositif à douilles de serrage en deux pièces (44, 45, 46).

27. Dispositif selon la revendication 26, **caractérisé en ce que** chaque rouleau (10 ; 22) présente la forme d'un cylindre circulaire creux doté d'un espace intérieur axial (12 ; 24) comprenant une paroi périphérique intérieure (13 ; 25) et deux sections de surface d'extrémité (14, 15 ; 26, 27), **en ce que** la zone de transition (16, 17 ; 28, 29) entre la paroi périphérique intérieure (13 ; 25) et les sections de surface d'extrémité (14, 15 ; 26, 27) présente la forme d'une enveloppe tronconique, **en ce que** les extrémités tournées les unes vers les autres des sections d'arbre (8, 9 ; 20, 21) comprennent respectivement une autre section en forme d'enveloppe tronconique (18, 19 ; 30, 31), lesquelles autres sections en forme d'enveloppe tronconique (18, 19 ; 30, 31) des sections d'arbre (8, 9 ; 20, 21) reposent contre les zones de transition en forme d'enveloppe tronconique (16, 17 ; 28, 29) des rouleaux (10 ; 22).
